# EUROPÄISCHE PATENTSCHRIFT

(11) **EP 1 433 571 B1**
(45) Veröffentlichungstag und Bekanntmachung des Hinweises auf die Patenterteilung: **10.08.2005**
(21) Anmeldenummer: 03026920.3
(22) Anmeldetag: 25.11.2003
(51) Int. Cl.: B25B 5/12, B25B 5/16

(54) **Spannvorrichtung**
Clamping device
Dispositif de serrage

(30) Priorität: 28.12.2002 DE 20220050 U
(43) Veröffentlichungstag der Anmeldung: 30.06.2004
(73) Patentinhaber: Heinrich Kipp Werk Spanntechnik + Normelemente, 72172 Sulz (DE)
(72) Erfinder: Brossardt, Ansgar, 82152 Krailling/München (DE)
(74) Vertreter: Kohler Schmid Möbus

(56) Entgegenhaltungen:
- DE-A- 2 404 804
- DE-A- 3 816 692
- DE-U- 7 605 793
- DE-U- 20 216 149
- DE-U- 20 216 150
- DE-U- 29 815 832

## Beschreibung

Die Erfindung bezieht sich auf eine Spannvorrichtung mit auf einem Lagerbock schwenkbar gelagerter, über einen Handhebel betätigter Spannbacke. Eine aus der DE 76 05 793 U die als nächstliegender Stand der Technik angesehen wird, bekannte Spannbacke besteht aus zwei im Abstand voneinander parallel geführten Platten, zwischen denen eine Andruckspindel horizontal verschiebbar und vertikal verstellbar angeordnet ist. Die Aufgabe der vorliegenden Erfindung ist es, eine Spannvorrichtung zu schaffen, bei welcher einerseits die Spannbacke ein höheres Biegemoment aufnehmen kann, einfacher herzustellen ist und bei welcher es andererseits möglich ist, den Winkel der Schraube in der Senkrechten zu verändern.

Dies wird gemäß Anspruch 1 dadurch erreicht, dass die Spannbacke im Querschnitt etwa U-förmig gestaltet und in der Grundfläche ein Längsschlitz für eine in diesem längsverschieb- und feststellbare Schraube, Spindel odgl. vorgesehen ist, wobei die im Längsschlitz verschiebbare Schraube mit einer in der Spannbacke auf den Randteilen des Schlitzes aufliegenden, zu diesem hin konvex gewölbten Mutter und auf der gegenüberliegenden Seite des Schlitzes mit einer weiteren zur Auflage auf den Außenrändern des Schlitzes ausgebildeten, zu diesem hin konvex gewölbten Mutter versehen ist.

Durch den U-förmigen Querschnitt wird ein erhöhtes Widerstandsmoment erreicht, so dass ohne Durchbiegen der Spannbacke sehr hohe Druckkräfte ausgeübt werden können. Außerdem lässt sich eine solche Spannbacke sehr einfach in einem Arbeitsgang fertigen. Weiterhin ist es möglich, den Winkel der Schraube von der Senkrechten nach beiden Seiten um etwa bis zu 45 ° zu verändern, so dass man in der Spannrichtung sehr flexibel ist. Der Schwenkwinkel kann durch die auf der gegenüberliegenden Seite des Schlitzes angeordnete Mutter begrenzt werden. Durch Gegeneinander- oder Auseinanderschrauben lassen sich dann die gewünschten Winkel der Schraube eindeutig festlegen.

Die Zeichnung zeigt ein Ausführungsbeispiel der Erfindung. Es stellen dar:
- Figur 1: eine Spannvorrichtung im gespannten Zustand,
- Figur 2: eine Draufsicht nach Fig. 1,
- Figur 3: eine Vorderansicht nach Fig. 1,
- Figur 4: eine Darstellung nach Fig. 1 im entspannten Zustand.
- Figur 5: eine Draufsicht auf eine andere Spannvorrichtung mit Schraube im gespannten Zustand.
- Figur 6: einen Längsschnitt nach Fig. 5

An den Seitenwänden 2 und 3 eines Lagerbocks 1 sind eine Spannbacke 4 und ein Zwischenhebel 5 bei 6 und 7 schwenkbar gelagert. Ein Handhebel 8 ist gelenkig mit dem Zwischenhebel 5 bei 9 und mit der Spannbacke 4 bei 10 verbunden.

Die Spannbacke 4 ist U-förmig gestaltet, wobei die beiden Seitenwände 11 und 12 vom Lagerbock 1 zum freien Ende 13 hin schräg zur Grundfläche 14 verlaufen. Die Grundfläche 14 weist außerdem einen Längsschlitz 15 auf, in welchem in nicht dargestellter Weise eine Schraube, Spindel oder dergleichen längsverschiebbar und höhenverstellbar angeordnet ist. Durch die Gestaltung der Spannbacke 4 ergibt sich ein erhöhtes Biegemoment, so dass man größere Druckkräfte ausüben kann. Außerdem lässt sich eine solche Spannbacke 4 mit Längsschlitz 15 auf einfache Weise herstellen.

Die Art der Verbindung zwischen dem Handhebel 8 und dem Spannbacken 4 über den Zwischenhebel 5 stellt einen Kniehebel dar. Zum Festklemmen eines Gegenstandes zwischen dem Spannbacken 4 und einer nicht dargestellten Grundfläche wird der Handhebel 8 in der Stellung nach Fig. 4 nach unten gedrückt, so dass der Zwischenhebel 5 im Uhrzeigersinn in die Stellung nach Fig. 1 schwenkt. Dabei wird die Spannbacke 4 ebenfalls entgegen dem Uhrzeigersinn mitgeschwenkt, bis die gespannte Lage nach Fig. 1 erreicht ist. Dabei ergibt sich dann eine Totpunktstellung des Kniehebels, so dass die gespannte Lage hierdurch gesichert ist und erst durch Anheben des Hebels 8 wieder gelöst werden kann.

In den Fign. 5 und 6 ist eine Spannvorrichtung gezeigt, welche im Wesentlichen der in Fig. 1 dargestellten entspricht. Dabei ist jedoch in dem Schlitz 15 eine Schraube 16 vorgesehen, welche mit einem nicht dargestellten, zu spannenden Gegenstand zusammenwirkt. Die Winkelstellung dieser Schraube 16 kann durch die beiden Muttern 18 und 20 eingestellt werden. Dabei liegt die Mutter 18 innerhalb der Spannbacken 4 auf den Randteilen 17 des Schlitzes 5 auf, wobei ihre zum Schlitz 15 gerichtete Fläche konvex gewölbt ist. Umgekehrt liegt die Mutter 20 an den Außenrändern 19 des Schlitzes 15 an und ist ebenfalls in Schlitzrichtung gesehen konvex gestaltet. Durch Gegeneinander- oder Auseinanderschrauben der beiden Muttern 18 und 20 kann der Winkel der Schraube 16 eingestellt werden, wobei von der Senkrechten aus gesehen nach beiden Seiten eine Winkelneigung von etwa 45 ° möglich ist. Dadurch kann man die Spannvorrichtung allen gewünschten Spannrichtungen anpassen.

## Patentansprüche

1. Spannvorrichtung mit auf einem Lagerbock (1) schwenkbar gelagerter, über einen Handhebel (8) betätigter Spannbacke (4), **dadurch gekennzeichnet, dass** die Spannbacke (4) im Querschnitt etwa U-förmig gestaltet und in der Grundfläche (14) ein Längsschlitz (15) für eine in diesem längsverschieb- und feststellbare Schraube (16), Spindel odgl. vorgesehen ist, wobei die im Längsschlitz (15) verschiebbare Schraube (16) mit einer in der Spannbacke (4) auf den Randteilen (17) des Schlitzes (15) aufliegenden, zu diesem hin konvex gewölbten Mutter (18) und auf der gegenüberliegenden Seite des Schlitzes (15) mit einer weiteren zur Auflage auf den Außenrändern (19) des Schlitzes (15) ausgebildeten, zu diesem hin konvex gewölbten Mutter (20) versehen ist.

2. Spannvorrichtung nach Anspruch 1, **dadurch gekennzeichnet, dass** die Seitenwände (11,12) der Spannbacke (4) vom Lagerbock (1) zum freien Ende (13) hin schräg zur Grundfläche (14) nach unten verlaufen.

## Claims

1. Clamping device having a clamping jaw (4) which is pivotably supported on a bearing base (1) and which is operated by means of a hand lever (8), **characterised in that** the clamping jaw (4) has a substantially U-shaped cross-section and a longitudinal slot (15) is provided in the base face (14) for a screw (16), spindle or the like, which can be longitudinally displaced and which can be fixed therein, the screw (16) which can be displaced in the longitudinal slot (15) being provided with a nut (18) which is supported in the clamping jaw (4) on the peripheral portions (17) of the slot (15) and which is curved in a convex manner towards the slot (15) and, at the opposite side of the slot (15), with an additional nut (20) which is constructed so as to rest against the outer edges (19) of the slot (15) and which is curved in a convex manner towards the slot (15).

2. Clamping device according to claim 1, **characterised in that** the lateral walls (11, 12) of the clamping jaw (4) extend downwards from the bearing base (1) towards the free end (13) in an inclined manner relative to the base face (14).

## Revendications

1. Dispositif de serrage comprenant une mâchoire de serrage (4) actionnée par un levier à main (8) qui est montée de façon pivotante sur un support (1), **caractérisé en ce que** la mâchoire de serrage (4) a une section transversale approximativement en forme de U et **en ce que**, dans la surface de base (14), est prévue une fente longitudinale (15) pour une vis (16), une broche ou analogue pouvant coulisser longitudinalement dans ladite fente et y être immobilisée, la vis (16) pouvant coulisser dans la fente longitudinale (15) étant dotée d'un écrou (18) convexe bombé en direction de la fente (15), qui repose dans la mâchoire de serrage (4) sur les parties du bord (17) de ladite fente, et de l'autre côté de la fente (15), d'un autre écrou (20) convexe bombé en direction de la fente (15), qui est conçu pour reposer sur les bords extérieurs (19) de ladite fente.

2. Dispositif de serrage selon la revendication 1, **caractérisé en ce que** les parois latérales (11, 12) de la mâchoire de serrage (4) s'étendent en biais vers le bas par rapport à la surface de base (14) depuis le support (1) jusqu'à l'extrémité libre (13).
